# FASCICULE DE BREVET EUROPEEN

(11) **EP 0 040 148 B1**
(45) Date de publication et mention de la délivrance du brevet: **09.05.1984**
(21) Numéro de dépôt: 81400738.1
(22) Date de dépôt: 08.05.1981
(51) Int. Cl.: F23D 13/46

(54) **Chalumeau avec dispositif de protection contre les allumages intérieurs, retour de gaz et créations de mélanges gazeux dangereux**
Brennerlanze mit Vorrichtung zum Schutz gegen Rückzündung, Gasrückströmung und Bildung gefährlicher Gasgemische
Burner torch with a device for the protection against flasback, backflow of gas and production of dangerous gaseous mixtures

(30) Priorité: 08.05.1980 FR 8010326
(43) Date de publication de la demande: 18.11.1981
(73) Titulaire: Ets. R. DUBE S.A., 78370 Plaisir (FR)
(72) Inventeur: Visage, Philippe, F-78370 Plaisir (FR)
(74) Mandataire: Phélip, Bruno

## Description

La présente invention concerne le domaine des chalumeaux.

Elle a plus particulièrement pour objet un nouveau chalumeau comportant un dispositif de protection contre les allumages intérieurs, retour de gaz et création de mélanges gazeux dangereux en particulier en amont dudit chalumeau.

On rappellera tout d'abord que les chalumeaux destinés à produire une flamme sont alimentés, d'une part, par un gaz combustible et, d'autre part, par un gaz comburant. Les gaz sortent d'un ensemble d'orifices appelé injecteur ou mélangeur; ils se mélangent ensuite dans un conduit appelé chambre de mélange. Le mélange ainsi formé s'enflamme à la sortie de la lance disposée sur le chalumeau par un orifice appelé bec ou buse.

Or, on sait qu'il se produit fréquemment un allumage prématuré à l'intérieur de l'appareil, lorsque, pendant le fonctionnement de l'outil, des circonstances fortuites, telles qu'un échauffement de la buse, des projections de scories dans l'orifice de la buse ou d'autres événements analogues provoquent une rentrée de flamme ou un retour du mélange vers l'amont de l'appareil. Un autre danger essentiel est dû aux retours de gaz comburant dans le circuit de gaz combustible avec création d'un mélange gazeux dangereux.

Pour éviter de tels inconvénients, dont les conséquences peuvent être extrêmement graves, des dispositions réglementaires ont été prises, imposant la présence de dispositifs de sécurité interposés entre le chalumeau et la bouteille d'alimentation.

Le dispositif de sécurité est composé généralement d'un clapet antiretour et d'un dispositif étouffe-flamme. Il est nécessaire de disposer de deux dispositifs, chacun d'entre eux étant disposé, d'une part, sur le circuit du gaz combustible et, d'autre part, sur le circuit de gaz comburant.

Ces dispositifs ou organes de sécurité ne sont toutefois pas dénués d'inconvénients.

En effet, la présence d'un clapet sur le circuit d'alimentation de gaz comburant ou combustible peut être à l'origine de variations de débit de gaz incompatibles avec la faible valeur de la pression d'utilisation appropriée aux conditions de travail usuelles et nécessitant des modifications de réglage.

Le clapet lui-même et plus particulièrement sa position peuvent constituer un facteur potentiel d'incidents ou d'accidents par retour de flamme. La sécurité de son fonctionnement, même à l'état neuf, dépend de la distance à laquelle il est monté par rapport au chalumeau, mais aussi de l'inclinaison donnée à celui-ci par l'utilisateur au cours de travaux. En outre, en l'absence d'entretien, la fiabilité du clapet peut être compromise à brève échéance eu égard à l'encrassement ou a la détérioration du mécanisme interne.

On insistera plus particulièrement sur un défaut inhérent à de tels dispositifs, qui est dû au fait même qu'ils doivent être adjoints au circuit d'alimentation de gaz entre le détenteur et le chalumeau. En effet, de par cette disposition, ils ne peuvent donner une sécurité maximale puisqu'ils sont situés dans des points mécaniquement fragiles de l'ensemble, se situant à l'entrée du chalumeau. A ce niveau, les pièces de raccord ou tuyaux, bien entendu extrêmement fragiles, peuvent donner lieu à des accidents extrêmement graves pour l'utilisateur qui est situé à proximité immédiate ou au contact avec ces organes.

Parmi les systèmes de ce type, on peut citer celui décrit par FR-A No 527827.

Il convient de préciser que ce document est relatif à une torche d'éclairage à l'oxyacétylène et non pas à un chalumeau pour soudure.

De façon plus explicite, on peut rappeler que le dispositif FR-A N° 527827 laisse subsister à l'intérieur du chalumeau ou de la torche un volume d'une telle importance, qu'une explosion peut indubitablement se produire à l'intérieur même du chalumeau. Le but recherché, c'est-à-dire la sécurité pour l'opérateur, n'est donc aucunement atteint par un tel dispositif. Cette affirmation de non-satisfaction n'émane pas de la titulaire, mais d'organismes indépendants tels que l'Institut national de recherche et de sécurité pour la prévention des accidents du travail et des maladies professionnelles (INRS), ainsi que plusieurs caisses d'assurance et de maladie, qui ont signifié sans ambiguité qu'il convenait de trouver un dispositif permettant de réduire le volume intérieur non protégé du chalumeau dans des conditions telles que les accidents seraient soit supprimés, soit considérablement réduits.

Les brevets FR-A Nₒₛ 1336491, 1480261 et CH-A No 472632 divulguent la possibilité d'utiliser dans des chalumeaux ou dispositifs similaires des frittés à titre d'élément étouffe-flamme.

Cependant, dans le brevet Fr No 1336491, le cylindre filtrant poreux est disposé à l'intérieur d'une enveloppe extérieure étanche et sert lui-même de logement à une soupape de retenue prévue pour y être enserrée.

En outre, il est prévu un élément filtrant sur chacun des circuits de gaz.

On peut aussi préciser que le dispositif décrit dans ce document serait absolument inutilisable avec les pressions des gaz dont il est fait usage dans le dispositif selon l'invention.

En dernier lieu, on remarquera que le dispositif selon FR-A Nₒ 1336491 laisse également subsister un volume très important entre la pointe de la torche et les premiers éléments retenus (valve et fritté), volume plus que suffisant pour que des accidents se produisent par retour du gaz comburant dans le circuit des gaz combustibles.

D'ailleurs, dans ce document, les gaz comburants et combustibles sont traités de façon parfaitement identique ou symétrique ce qui, à l'évidence, n'est pas le cas de la présente invention où la structure du chalumeau et les moyens mis en place confirment bien que ces gaz ne sont pas considérés de la même manière.

Dans le FR-A No 1480262, le dispositif antiretour de flamme qui est constitué par une pastille en matière poreuse métallique ou céramique, habituellement obtenu par frittage, est situé le plus près possible de la buse de fusion par où jaillit la flamme à l'air libre.

Cette mention signifie bien que le fritté se situe en aval de la chambre des mélanges puisque le mélange gazeux ne se fait pas, bien entendu, au niveau de la sortie du chalumeau.

Le brevet CH-A ? 472632 utilise deux et non pas un fritté, chacun des dispositifs étant situé sur l'arrivée des gaz.

D'autre part, ce document ne donne aucune indication sur les possibilités d'une coopération et d'une synergie entre un fritté, un dispositif statique, et une valve ou clapet, dispositifs dynamiques.

Il existe donc un besoin qui a d'ailleurs été exprimé par l'Institut national de recherche et de sécurité pour la prévention des accidents du travail et des maladies professionnelles (1 N RS), ainsi que par plusieurs caisses d'assurance et de maladie, pour un dispositif de sécurité au chalumeau qui permettrait d'empêcher la création d'un mélange inflammable à l'intérieur de la'lance ou dans le corps du chalumeau, puisque seules ces pièces peuvent constituer, dans l'ensemble, des éléments mécaniquement résistants.

L'invention a pour objet précisément d'apporter une solution au problème précédemment posé et a pour objet un nouveau chalumeau comportant un dispositif de protection contre les allumages intérieurs et retour de gaz.

Le chalumeau selon l'invention comprend des moyens pour l'admission d'un gaz combustible et des moyens pour l'admission d'un gaz comburant, la pression de ce gaz étant supérieure à celle du gaz combustible, des moyens de réglage du débit de ces gaz disposés sur lesdits moyens d'admission; des moyens pour assurer le mélange desdits gaz; des moyens pour la sortie dudit mélange gazeux jusqu'au bec ou à la buse dudit chalumeau et deux clapets antiretour disposés respectivement dans chacun des moyens pour l'admission de gaz. Le chalumeau est caractérisé en ce que le clapet antiretour qui est disposé dans le moyen pour l'admission du gaz combustible est placé en aval du moyen de réglage correspondant, et en ce qu'un moyen, tel qu'un fritté métallique, pour étouffer une flamme, est disposé dans le moyen pour l'admission du gaz combustible, entre le clapet antiretour et les moyens de mélange, au voisinage immédiat de ces derniers.

Le clapet antiretour situé dans le moyen pour l'admission du gaz combustible est, de préférence, disposé dans les moyens de réglage du débit de ce gaz.

Le moyen pour étouffer une flamme est généralement constitué par un fritté métallique, c'est-à-dire par un cylindre poreux d'un métal fritté, donc un acier inoxydable qui agit comme un tamis moléculaire pour absorber la déflagration et étouffer la flamme.

Dans un mode préféré de réalisation de l'invention, les moyens de réglage du débit de gaz comburant sont constitués par un dispositif dit à aiguille cannelée du type de celui décrit dans les brevets FR N^{os} 592979, déposé le 18 avril 1924 au nom de R. Dube et P. Guerchin, et 609335, déposé le 23 avril 1925.

On concevra que de tels chalumeaux présentent de grands avantages sur les chalumeaux antérieurs auxquels devait être adjoint un dispositif de sécurité.

D'une part, s'il se produisait une inflammation ou une explosion dans le chalumeau, ce phénomène interviendrait dans un circuit mécaniquement résistant, et les risques d'accident pour les utilisateurs seraient réduits par rapport au dispositif de l'art antérieur, où les retours de flamme ou explosions s'effectuaient en amont du chalumeau, dans des éléments vulnérables.

En outre, ce dispositif permet de n'utiliser qu'un fritté métallique, contrairement aux deux qui étaient exigés antérieurement, puisqu'en fait deux dispositifs étaient nécessaires, c'est-à-dire un par circuit de gaz.

De plus, dans le dispositif selon l'invention, il existe une sorte de synergie entre le fritté et les clapets disposés en amont, plus particulièrement le clapet du circuit de gaz combustible.

Le même phénomène se produit entre l'aiguille cannelée précitée et le clapet du circuit de gaz comburant.

Le dispositif selon l'invention a, en outre, un temps de réaction beaucoup plus court que le phénomène de retour de gaz ou de flamme.

En outre, en position statique, le dispositif présentement décrit permet d'éviter tout retour du gaz comburant dans le circuit de gaz combustible.

En dernier lieu, il convient également de remarquer que, contrairement à ce qui se passait pour le dispositif de l'art antérieur, le chalumeau selon l'invention est beaucoup moins sensible à l'inclinaison à laquelle il est soumis par son utilisateur, en cours d'usage.

L'invention sera maintenant illustrée en référence au dessin annexé sur lequel la figure unique représente une vue en coupe d'un chalumeau selon l'invention.

Ce chalumeau 1 comprend un moyen pour l'admission 2 d'un gaz combustible et un moyen pour l'admission 3 d'un gaz comburant.

Des dispositifs de réglage du débit 4 et 5 sont disposés respectivement sur chacun des moyens d'admission et permettent à l'utilisateur de régler l'arrivée du gaz en fonction des buts poursuivis.

La pression du gaz comburant est généralement supérieure à la pression du gaz combustible. Par un système dit de venturi 12, il se crée une dépression qui permet d'aspirer le gaz combustible en fonctionnement normal.

De ce fait, le mélange gazeux gaz combustible/ gaz comburant ne peut en principe exister qu'en aval des systèmes dits de venturi 12.

Le mélange du gaz est donc assuré en 6 et est évacué par des moyens 7 tels qu'une lance vers le bec ou buse 8 du chalumeau et on procède à l'inflammation.

Le dispositif de sécurité selon l'invention est constitué, d'une part, d'un clapet antiretour 9 disposé dans le moyen d'admission pour le gaz combustible 2 et, de préférence, dans le dispositif de réglage 4.

De la même façon, un clapet antiretour 10 est disposé dans le moyen d'admission pour le gaz comburant 3.

Un dispositif étouffe-flamme tel qu'un fritté 11 est situé en aval du clapet antiretour 9 sensiblement au niveau de la zone 6 de mélange des gaz légèrement en amont par rapport à celle-ci.

Si l'on considère que le bec ou la buse 8 du chalumeau peuvent s'obstruer à cause de circonstances fortuites, il s'ensuit un refoulement du gaz comburant dans la canalisation du gaz combustible.

En l'absence du dispositif de sécurité et à l'apparition d'une flamme d'un point d'incandescence ou d'un point d'échauffement, le mélange ainsi constitué pourrait s'enflammer ou exploser.

Dans le dispositif selon l'invention, le clapet antiretour 9 est fermé au repos et ne s'ouvre que sous l'action conjuguée de la pression du gaz -combustible et de la dépression due à l'aspiration créée par le système dit du venturi 12 causée par le débit du gaz comburant.

Ce dispositif se fermera donc s'il est soumis à une contre-pression due soit à un refoulement du gaz comburant, soit à une explosion du mélange dans la lance du chalumeau.

En outre, l'élément étouffe-flamme ou fritté 11, placé en aval du clapet 9, étouffera une flamme éventuelle, causée par un allumage du mélange de la lance.

D'ailleurs, ainsi qu'il a été précédemment exposé, l'action du fritté 11 exerce une influence sur le clapet 9 puisque l'étouffement de la flamme éventuelle accentue la fermeture dudit clapet 9, interdisant ainsi tout risque d'introduction du gaz comburant dans le circuit de gaz combustible, aussi bien en cours d'utilisation du chalumeau qu'entre deux utilisations.

De la même façon, le clapet 10 disposé dans le moyen d'admission pour le gaz comburant évite l'accès éventuel du gaz combustible dans la canalisation du gaz comburant 3. Ce cas, en effet, serait possible lorsque les robinets de gaz combustible et comburant sont ouverts, lorsque l'alimentation en gaz combustible est ouverte alors que l'alimentation du gaz comburant est fermée, et lorsque le bec ou la buse du chalumeau est obstrué ou partiellement obstrué.

On notera en outre que, même si un retour de flamme ou une explosion se produisait dans le chalumeau selon l'invention, ce qui semble peu probable pour les raisons précédemment évoquées, un tel accident se produirait dans une zone mécaniquement résistante de l'appareil et, de ce fait, ses conséquences seraient ou négligeables ou atténuées pour l'utilisateur.

Tel n'était pas le cas dans les dispositifs de l'art antérieur où les deux dispositifs de sécurité étaient disposés sur chacun des circuits d'alimentation du gaz, et cela en amont du chalumeau.

De par ces dispositions, les éventuels retours de flamme ou explosions qui se produisaient, advenaient dans des pièces mécaniquement non résistantes, en particulier au niveau des tuyaux ou des raccords, et pouvaient, de ce fait, être extrêmement dommageables.

De plus, les dispositifs de l'art antérieur étaient extrêmement sensibles à l'inclinaison, ce qui n'est présentement pas le cas.

Il va de soi que les chalumeaux selon l'invention peuvent être de tout type, tel que notamment ceux utilisés avec les gaz usuels dans ce domaine, tels que l'oxygène, l'acétylène, le propane, le tétrène ou tout autre gaz.

En ce qui concerne les clapets antiretour utilisés, ils peuvent également être de type classique et devront simplement être adaptés aux dimensions des chalumeaux utilisés.

De même, les tarages ou réglages de ces clapets sont de la compétence de l'homme de l'art et devront être établis conformément à ce qui a été précédemment indiqué pour que, par exemple, le clapet 9 soit fermé au repos et ne s'ouvre que sous l'action conjuguée de la pression du gaz combustible et de la pression due à l'aspiration créée par le système du venturi 12 causée par le débit de gaz comburant.

Dans un mode préféré de réalistion de l'invention, les moyens de réglage de débit 5 sont constitués par un dispositif à aiguille cannelée du type décrit dans les brevets FR N^{os} 592979 et 609335 précités, auxquels l'homme de l'art pourra se référer.

Le dispositif, placé à proximité immédiate du clapet 10 et en aval de celui-ci, joue également le rôle d'étouffe-flamme de façon sensiblement analogue au fritté 11 et permet d'éviter des retours rares, mais possibles, du gaz combustible dans le circuit de gaz comburant (chalumeau bouché, arrivée du gaz comburant fermée, arrivée et robinet du gaz combustible ouverts).

Les dispositifs antiretour tels que les frittés seront également choisis parmi les modèles existants. En règle générale, on utilise des frittés en acier inoxydable.

L'exemple suivant est destiné à illustrer l'invention sans aucunement en limiter la portée.

On a testé un dispositif de type classique pour ce qui concerne l'influence de l'inclinaison du chalumeau sur les débits.

Dans ce cas, la flamme variait d'intensité à l'oeil nu, et un réglage des débits en cours d'utilisation était nécessaire.

Tel n'était pas le cas du dispositif de l'invention, pour lequel aucune variation de la flamme n'était visible à l'oeil nu, quelle que soit l'inclinaison du chalumeau.

En outre, on a provoqué volontairement une dizaine de retours de gaz dans le présent chalumeau et on n'a constaté, au démontage, aucun encrassement intérieur.

De tels avantages, combinés à une sécurité accrue de l'appareil, n'existaient pas dans les chalumeaux de l'art antérieur auxquels étaient associés des dispositifs antiretour externes.

A titre de modifications et variantes envisageables, on notera qu'il est possible de prévoir un filtre fritté en aval du clapet du circuit de gaz comburant, ainsi que, le cas échéant, une butée de clapet sur le circuit gaz combustible.

Il va également de soi que l'invention s'applique à tous les chalumeaux et notamment aux chalumeaux coupeurs et aux chalumeaux coupeurs- soudeurs.

## Revendications

1. Chalumeau (1) comprenant des moyens (2) pour l'admission d'un gaz combustible et des moyens (3) pour l'admission d'un gaz comburant, la pression de ce gaz étant supérieure à celle du gaz combustible, des moyens (4, 5) de réglage du débit de ces gaz disposés sur lesdits moyens d'admission; des moyens (6) pour assurer le mélange desdits gaz; des moyens (7) pour la sortie dudit mélange gazeux jusqu'au bec ou à la buse (8) dudit chalumeau et deux clapets antiretour (9, 10) disposés respectivement dans chacun des moyens pour l'admission de gaz, caractérisé en ce que le clapet antiretour (9) qui est disposé sur le moyen pour l'admission du gaz combustible est placé en aval du moyen de réglage correspondant (4), et en ce qu'un moyen (11), tel qu'un fritté métallique, pour étouffer une flamme, est disposé dans le moyen pour l'admission du gaz combustible, entre le clapet antiretour (9) et les moyens de mélange, au voisinage immédiat de ces derniers.

2. Chalumeau selon la revendication 1, caractérisé en ce que ledit clapet antiretour (9) est disposé dans les moyens de réglage du débit (4).

3. Chalumeau selon l'une des revendications 1 ou 2, caractérisé en ce que lesdits moyens de réglage du débit (5) du gaz comburant sont constitués par un dispositif à aiguille cannelée.

## Patentansprüche

1. Brennerlanze (1), bestehend aus Mitteln (2) für die Zufuhr eines brennbaren Gases und aus Mittel (3) für die Zufuhr eines Sauerstoffträgergases, wobei der Druck dieses Gases höher ist als der des brennbaren Gases, aus Mitteln (4, 5) zur Regelung der Menge dieser den erwähnten Zufuhrmitteln zur Verfügung gestellten Gase, aus Mitteln (6), um die Mischung der erwähnten Gase sicherzustellen, aus Mitteln (7) für den Auslass der erwähnten Gasmischung bis zur Mündung oder Düse (8) der Brennerlanze und aus zwei Rückschlagklappen (9, 10), die jeweils in jedem der Mittel für die Gaszufuhr angeordnet sind, dadurch gekennzeichnet, dass die Rückschlagklappe (9), die in den Mitteln für die Zufuhr des brennbaren Gases angeordnet ist, strömungsmässig hinter dem zugehörigen Regelmittel (4) liegt und dass ein Mittel (11), wie eine metallische Fritte, zum Löschen einer Flamme in dem Mittel für die Zufuhr des brennbaren Gases angeordnet ist, und zwar zwischen der Rückschlagklappe (9) und den Mischmitteln in unmittelbarer Nähe der letzteren.

2. Brennerlanze nach Anspruch 1, dadurch gekennzeichnet, dass die erwähnte Rückschlagklappe (9) in den Mitteln (4) zur Mengenregelung angeordnet ist.

3. Brennerlanze nach einem der Ansprüche 1 oder 2, dadurch gekennzeichnet, dass die erwähnten Mittel (5) zur Regelung des Sauerstoffträgergases durch eine Vorrichtung mit einer kanellierten Nadel gebildet sind.

## Claims

1. A blowtorch (1) comprising means (2) for the intake of a combustible gas and means (3) for the intake of a combustion gas, the pressure of this gas being greater than that of the combustible gas; means (4, 5) for controlling the flow of these gases, arranged in the said means for intake; means (6) for ensuring the mixing of the said gases; means (7) for the outflow of the said gaseous mixture to the burner or nozzle (8) of the said blowtorch; and two non-return valves (9, 10) arranged respectively in each of the means for the intake of gas, characterised in that the non-return valve (9) which is arranged in the means for the intake of the combustible gas is placed downstream of the corresponding means of control (4), and in that a means (11), such as a metallic sinter, for suppressing a flame, is arranged in the means for the intake of the combustible gas, between the non-return valve (9) and the means for mixing, in the immediate vicinity of the latter components.

2. A blowtorch according to Claim 1, characterised in that the said non-return valve (9) is arranged in the means for controlling the flow (4).

3. A blowtorch according to either of Claim 1 or 2, characterised in that the said means for controlling the flow (5) of the combustion gas consist of a device having a grooved needle.
